# EUROPÄISCHE PATENTSCHRIFT

(11) **EP 0 858 268 B1**
(45) Veröffentlichungstag und Bekanntmachung des Hinweises auf die Patenterteilung: **12.04.2000**
(21) Anmeldenummer: 96924754.3
(22) Anmeldetag: 19.07.1996
(51) Int. Cl.: A41B 3/00, A41B 1/00

(54) **OBERHEMD MIT KRAGEN**
SHIRT WITH COLLAR
CHEMISE/CHEMISIER AVEC COL

(30) Priorität: 02.11.1995 DE 19540700
(43) Veröffentlichungstag der Anmeldung: 19.08.1998
(73) Patentinhaber: Daniels & Korff GmbH, 50968 Köln (DE)
(72) Erfinder: FREIHERR VON KORFF, Michael, D-50968 Köln (DE)
(74) Vertreter: Bauer, Wulf, Dr.
(86) Internationale Anmeldenummer: DE9601321
(87) Internationale Veröffentlichungsnummer: WO9716081

(56) Entgegenhaltungen:
- GB-A- 183 745
- US-A- 2 705 806
- US-A- 3 009 161
- US-A- 4 011 599

## Beschreibung

Die Erfindung bezieht sich auf ein Oberhemd nach dem Oberbegriff des Patentanspruchs.

Bei dem bekannten Oberhemd dieser Art (GB-A-183 745) ist der Kragen mit seinem Kragensteg an die obere Kante jedes der beiden Brustzuschnitte angesetzt. Untertritt und Obertritt, die gemeinsam die Knopfleiste bilden, sind dabei nach oben durch den Kragensteg abgeschlossen. Im Kragensteg befindet sich auf der Seite des Untertritts ein Knopf, auf der Seite des Obertritts ein Knopfloch. Der entsprechende Knopf wird oft auch als Kragenknopf bezeichnet.

Im zusammengeknöpften Zustand des Kragenknopfes und des zugehörigen Knopfloches bildet der Kragensteg einen Ring, dessen Umfang die sogenannte Kragenweite ist. Typischerweise wird das Oberhemd mit einer Krawatte getragen.

Vielen Benutzern wird ein Hemd mit der Zeit im Kragenbereich zu eng, sei es im Laufe eines Tages, wenn der Hals üblicherweise etwas weiter wird, sei es nach mehrmaligem Waschen des Hemdes, bei dem der Stoff stets etwas eingeht, sodaß die Halsweite geringer wird. Es besteht daher das Bedürfnis nach einem bequemen Kragen, der derartige Änderungen in der gewünschten Kragenweite ausgleicht oder zumindest zuläßt. Dabei sollte das Hemd nach wie vor mit einer Krawatte getragen werden können. Der Kragen sollte unabhängig vom jeweils benötigten Maß gut sitzen und bequem, aber aufrecht am Hals anliegen.

Vielfach wird eine Bequemlichkeit beim Tragen von Hemden dadurch erreicht, daß der oberste Knopf, also der genannte Kragenknopf, gar nicht geschlossen wird. Dadurch vermeidet man zwar, daß sich über den Tag oder auf Dauer ein enges Gefühl am Hals einstellt, einen sauberen Sitz des Kragens erreicht man auf diese Weise aber nicht, weil die Kragenecken dazu neigen, seitlich und nach unten weg zu rutschen und sich ein sauberer, geschlossener Kragen nicht ergibt. Dem kann man zwar durch eine Krawatte nachhelfen, es bleibt aber eine Notlösung.

Hier setzt nun die Erfindung ein. Sie hat es sich zur Aufgabe gemacht, das Oberhemd der eingangs genannten Art dahingehend weiterzubilden, daß der Kragen bei tadellosem Sitz sich auf unterschiedliche Halsweiten, deren Variationsbereich bei einigen Zentimetern, beispielsweise 2 bis 3 cm, liegen kann, einstellt. Auf diese Weise wird bei ordnungsgemäß sitzendem Kragen ein stets bequemes Tragen des Oberhemdes erzielt.

Ausgehend von dem durch die Merkmale des Patentanspruchs 1 Oberhemd der eingangs genannten Art wird diese Aufgabe gelöst.

Durch den Verstärkungsbereich wird der Übergang vom Untertritt bzw. Obertritt zum Kragensteg aussteifend verstärkt und es wird vermieden, daß die Kragenecken nach unten oder zur Seite wegrutschen können. Falten, die sich unterhalb des Kragenstegs dann leicht bilden, wenn ein Oberhemd nach dem Stand der Technik mit geöffnetem Kragenknopf getragen wird, stellen sich nicht ein. Vielmehr wirkt die Verstärkung so, daß auch ohne Krawatte die Kragenecken gut sitzen und sich ein geschlossener Kragen ergibt.

Dabei ist die Verstärkung so, daß der Bereich unterhalb des Kragensteges keineswegs ausgesteift ist, vielmehr ist er nach wie vor flexibel. Optisch tritt der Verstärkungsbereich in bevorzugter Ausbildung auch praktisch nicht in Erscheinung. Er ist lediglich durch geeignete Maßnahmen verstärkt, beispielsweise befindet sich in seinem Bereich eine verstärkende Einlage und/oder die doppelte Materialstärke des Stoffes, aus dem das Oberhemd genäht ist. Durch die Wahl unterschiedlicher Einlagen kann jeweils eine gewünschte Verstärkung erzielt werden, die Verstärkung sollte aber geringer sein als sie im Kragenbereich üblicherweise eingesetzt wird. Dies schließt allerdings nicht aus, daß im Verstärkungsbereich aussteifende Mittel, wie z. B. Kragenstäbchen, eingenäht sind.

Der Verstärkungsbereich ist einstückig mit dem Untertritt bzw. dem Obertritt. Er ist gleich beim Zuschneiden des Brustzuschnittes mit berücksichtigt in Form einer Zugabe. Auf diese Weise muß der Verstärkungsbereich nur noch mit dem Kragen sowie dem Brustzuschnitt entlang der zweiten Kante und nur mit dem Brustzuschnitt entlang der dritten Kante verbunden werden. Dies geschieht durch jeweils eine Naht.

In einer bevorzugten Ausbildung befindet sich im Untertritt bzw. im Obertritt eine Einlage, die mit der Einlage des Verstärkungsbereichs zusammenhängt und einstückig in diese übergeht. Durch die Einlage in den Teilen der Knopfleiste wird der Brustbereich des Hemdes leicht verstärkt und der Kragen besser vom Brustbereich unterstützt, sodaß er geringere Neigung hat, nach vorn wegzukippen. Dadurch wird die Wirkung der Verstärkungsbereiche unterstützt.

Jedes Oberhemd hat zwei Verstärkungsbereiche, für jede Brustseite gibt es somit einen Verstärkungsbereich. Er ist in bevorzugter Ausführung nur so groß gewählt, daß er möglichst nicht auffällt, beispielseise von den heruntergeklappten Kragenecken optisch verdeckt wird. Die beiden Verstärkungsbereiche eines Hemdes sind gleichartig ausgeführt.

In einer besonders bevorzugten Ausbildung ist im Kragensteg kein Knopf und kein Knopfloch mehr vorgesehen, vielmehr befindet sich der oberste Knopf der Knopfleiste und damit auch das zugehörige oberste Knopfloch im Untertritt bzw. im Obertritt und unterhalb des Kragensteges. Die Anordnung ist so getroffen, daß der oberste Knopf bzw. das zugehörigen Knopfloch auf gleicher Höhe wie die erste Kante sind, vorzugsweise befinden sie sich in einem Abstand von 20 bis 40 % der Gesamtlänge der ersten Kante, gerechnet vom Übergang der Oberkante des Obertritts bzw. Untertritts in den Kragensteg und von dort nach unten gemessen.

Die Form des Versteifungsbereichs ist grundsätzlich beliebig, vorzugsweise ist sie dreieck-förmig. Zwei Kanten dieses Dreiecks ergeben sich einerseits durch die Begrenzung des Untertritts bzw. Obertritts und andererseits durch den Übergang zwischen dem Brustzuschnitt und dem Kragensteg, die dritte Kante verläuft schräg zur Knopfleiste. Sie beginnt einige Zentimeter, beispielsweise 4,5 cm vom oberen Ende des Untertritts bzw. Obertritts entfernt und verläuft in einer Länge von 6 bis 10 cm schräg verlaufend auf den Kragensteg zu. Die dritte Kante kann gerade verlaufen, sie kann aber auch geschwungen sein.

Vorzugsweise haben Obertritt und Untertritt entlang des größten Anteils ihrer jeweiligen Gesamtlänge eine konstante Breite, sie werden durch den jeweiligen Verstärkungsbereich verbreitert, und zwarerst unterhalb des Kragensteges von der üblichen Breite, beispielsweise 2 bis 4 cm, auf etwa das Doppelte. Die Naht, durch die der Untertritt bzw. Obertritt nach Umklappen des Zuschnitts gebildet wird, verläuft vorzugsweise nicht mehr parallel zur freien Kante des Untertritts und Obertritts über die gesamte Länge, sondern im Bereich des Verstärkungsbereichs nach schräg oben zum Kragensteg hin, so daß der Verstärkungsbereich mit ausgebildet wird.

In bevorzugter Ausbildung befindet sich der Verstärkungsbereich im Rapport mit dem übrigen Zuschnitt, sodaß er beim fertigen Hemd praktisch nicht optisch auffällt. Auch wenn bevorzugt der Verstärkungsbereich dadurch gebildet wird, daß zusätzliches Material auf den Brustzuschnitt aufgenäht wird, so ist es durchaus auch möglich, den Brustzuschnitt unten, also auf seiner Innenseite, zu verstärken. Letzteres ist beispielsweise bei Hemden nach dem Stand der Technik nachträglich möglich, indem auf der Innenseite eine Einlage und gegebenenfalls eine zusätzliche Stofflage aufgebracht werden, die dann den erfindungsgemäßen Verstärkungsbereich ausbilden.

Weitere Vorzüge und Merkmale der Erfindung ergeben sich aus den übrigen Ansprüchen sowie der nun folgenden Beschreibung eines nicht einschränkend zu verstehenden Ausführungsbeispiels der Erfindung, das unter Bezugnahme auf die Zeichnung im folgenden näher erläutert wird. In dieser Zeichnung zeigen:
FIG. 1 eine Drausicht auf den oberen Bereich eines Brustzuschnittes,
FIG. 2 eine Darstellung entsprechend FIG. 1 einer Einlage für den später auszubildenden Untertritt bzw. Obertritt sowie den Verstärkungsbereich,
FIG. 3 eine Darstellung gem. FIG. 1 für eine Anordnung, bei der nun die Einlage aufgelegt und aufgeklebt und eine Nahtzugabe am linken Rand des Zuschnitts umgelegt und umgebügelt ist, weiterhin ist ein Einschnitt erfolgt,
FIG. 4 eine Darstellung gem. FIG. 3, jedoch nun mit umgeschlagenem Untertritt bzw. Obertritt und Ausbildung des Verstärkungsbereichs, die Nähte an der Vorderkante und der Innenkante des Obertritts bzw. Untertritts sowie entlang des Verstärkungsbereichs sind bereits ausgeführt und
FIG. 5 die Anordnung gem. FIG. 4, jedoch nun mit angesetztem Kragen, weiterhin sind Knopflöcher ausgeführt.

Aus den Figuren ist die Herstellung eines Brustteils für ein Oberhemd bekannt. Die anderen Zuschnitte, beispielsweise für die Rückenteile, die Ärmel usw. sind von der Erfindung nicht betroffen. Dies gilt auch für den Kragen, der im wesentlichen nach dem Stand der Technik ausgeführt ist. Er hat allerdings weder einen Kragenknopf noch ein entsprechendes Knopfloch in seinem Kragensteg.

Der aus FIG. 1 ersichtliche Zuschnitt für einen Brustbereich 18 unterscheidet sich vom Stand der Technik nur durch den zusätzlichen Teil 20, der einstückig nachlinks oben wegsteht. Ein Bereich 22 hat im wesentlichen (zuzüglich Nahtzugabe) die Breite des noch zu erstellenden Untertritts bzw. Obertritts. Das gezeigte Ausführungsbeispiel betrifft den Obertritt 24, ebenso ist aber der Untertritt hergestellt. In FIG. 1 ist mit einem Pfeil 26 schon die Stelle markiert, an der sich die vordere Kante des Obertritts 24 beim fertiggestellten Zuschnitt befinden wird. Als Hemdenstoff wird beispielsweise ein Baumwollstoff mit einem Flächengewicht von etwa 110 g/m² verwendet.

Wie FIG. 2 zeigt, wird nun eine speziell zugeschnittenes Stück Einlage 28 auf den Bereich 22 und den zusätzlichen Teil 20 aufgelegt, die Einlage 28 hat die Form dieser beiden Teile 20, 22 und ist einstückig. Sie erstreckt sich über die vollständige Länge des Obertritts 24 und damit auch des Untertritts, dies ist in der Zeichnung nicht ersichtlich, grundsätzlich aber bekannt.

Die Einlage 28 wird durch Heißpressen oder Aufbügeln auf dem Stoff fixiert, wie dies an sich bekannt ist. Als Einlage werden folgende mit Klebemitteln versehene Gewebe, z.B. Baumwollgewebe mit Polyäthylen beschichtet, Flächengewicht zwischen 40 und 120 g/m², z. B. 60 g/m², verwendet.

Wie FIG. 3 zeigt, wird für eine Nahtzugabe ein etwa 1 cm breiter Streifen 30 am linken Rand des Bereichs 22 bzw. des zusätzlichen Teils 20 umgeschlagen, im Bereich eines Knicks, wo die geradlinieg verlaufende linke Kante des Bereichs 22 in den schräg nach oben begrenzten zusätzlichen Bereich 20 übergeht, wird ein Einschnitt 32 gemacht. An ihr beginnt nach oben hin gehend später der Verstärkungsbereich, hierauf wird noch eingegangen. Im bekannter Weise wird die Nahtzugabe umgebügelt, um das Nähen zu erleichtern.

Entlang der durch den Pfeil 26 dargestellten Vorderkante wird nun umgeschlagen und gebügelt, der erstellte Beleg wird von rechts einmal knappartig aufgesteppt, die vordere Kante 34, die sich auf der Linie des Pfeils 26 befindet, wird einmal knappartig abgesteppt. Auf diese Weise wird die Anordnung gem. FIG. 4 erreicht. Man erkennt, daß die rechte Naht des Belegs zunächst wie üblich und von unten gesehen in gleicher Entfernung von der vorderen Kante 34 verläuft, dann aber im Bereich des Knicks schräg nach oben weggeht.

FIG. 5 zeigt nun die fertiggestellte Anordnung. In dem Beleg sind noch Knopflöcher eingearbeitet, der Obertritt 24 ist damit fertiggestellt. Wie aus FIG. 5 ersichtlich ist, befindet sich das oberste Knopfloch 36 in einer Entfernung von etwa 1,5 cm von der Oberkante des Obertritts 24. Das oberste Knopfloch 36 verläuft quer zur Längsrichtung des Obertritts 24, die anderen Knopflöcher, von denen nur das Knopfloch 38 gezeigt ist, verlaufen dagegen in Längsrichtung des Obertritts 24.

Oben an den Obertritt ist ein Kragen 40 in bekannter Weise angenäht, er hat einen Kragensteg 42. Wie die FIG. 5 zeigt, ist im Kragensteg kein Knopfloch vorgesehen, dementsprechend ist am anderen Ende des Kragensteges auch kein Knopf angeordnet. Vielmehr befindet sich der oberste Knopf der Knopfleiste, die aus Obertritt und Untertritt gebildet wird, in einen gewissen Abstand von der Verbindungsstelle des Obertritts 24 (bzw. Untertritts) und des Kragenstegs 42.

Aus FIG. 5 ist nun der fertiggestellte Verstärkungsbereich 44 ersichtlich. Er ist im wesentlichen dreieckförmig. Er wird begrenzt durch eine erste Kante 46, sie verläuft in einer gedachten Verlängerung der Naht mit der der Beleg abgesteppt ist, wenn diese geradlinig über den Knick hinaus verlängert wird. Entlang der ersten Kante 46 hängt der Verstärkungsbereich also einstückig mit dem Material des Untertritts 24 zusammen, gleiches gilt für die Einlage 28. Entlang einer zweiten Kante 48 ist der Verstärkungsbereich mit dem Kragen 40, präziser ausgedrückt mit dem Kragensteg 42 verbunden. Eine dritte Kante 50 verläuft schräg zur vorderen Kante 34 und trifft den Kragensteg etwa an einer Stelle, die typischerweise das Doppelte von der vorderen Kante 34 entfernt ist, als dies beim Hemd nach dem Stand der Technik der Fall ist. Im gezeigten Ausführungsbeispiel ist die dritte Kante 50 geradlinig und hat eine Länge von etwa 7,5 cm. Die Breite des Obertritts 24 liegt bei etwa 3,5 cm.

Die erfindungsgemäße Ausbildung des Verstärkungsbereichs 44 eignet sich auch für heruntergeknöpfte Kragen, wie sie auch als "button down" bezeichnet werden.

## Patentansprüche

1. Oberhemd, vorzugsweise Herrenoberhemd, mit einem angesetzten Kragen (40), mit einem linken sowie einem rechten Brustzuschnitt (18), die im Brustbereich mit einem mehrere Knöpfe aufweisenden Untertritt oder mehrere Knopflöcher (36, 38) aufweisenden Obertritt (24) abschließen, wobei ein Knopfloch des Obertritts das oberste Knopfloch bildet und mit einem Verstärkungsbereich, der im wesentlichen dreieckförmig ausgebildet und von drei Kanten begrenzt ist, nämlich einer ersten Kante (46), die mit dem Untertritt oder dem Obertritt (24) in Verbindung steht, einer zweiten, mit dem Kragen verbundenen Kante (48) und einer dritten Kante (50), dadurch gekennzeichnet, daß sich der oberste Knopf bzw. das oberste Knopfloch (36) unterhalb des Kragens (40) und auf gleicher Höhe wie die erste Kante (46) befindet, dass der Verstärkungsbereich an der dritten Kante mit dem Brustzuschnitt (18) verbunden ist und daß der Verstärkungsbereich (44) einstückig mit dem Untertritt oder dem Obertritt (24) verbunden ist.

2. Oberhemd nach Anspruch 1, dadurch gekennzeichnet, daß sich im Verstärkungsbereich (44) eine Einlage (28) befindet.

3. Oberhemd nach Anspruch 2, dadurch gekennzeichnet, daß sich auch im Untertritt und im Obertritt (24) jeweils eine Einlage (28) befindet und daß diese einstückig mit der Einlage (28) des Verstärkungsbereichs (44) ist.

4. Oberhemd nach Anspruch 1, dadurch gekennzeichnet, daß die zweite Kante (48) durch eine Naht mit dem Kragen (40) und die dritte Kante (50) durch eine Naht mit dem zugehörigen Brustauschnitt verbunden ist.

5. Oberhemd nach Anspruch 1, dadurch gekennzeichnet, daß der Kragen (40) einen Kragensteg (42) hat und daß sich im Kragensteg (42) kein Knopf bzw. Knopfloch befindet und daß der Knopf bzw. das Knopfloch (36) in Höhe der ersten Kante (46) das oberste Knopfloch (36) bzw. der oberste Knopf der aus Untertritt und Obertritt (24) gebildeten Knopfleiste sind.

6. Oberhemd nach Anspruch 1, dadurch gekennzeichnet, daß die der Obertritt (24) und der Untertritt jeweils oben durch einen Kragensteg (42) übergriffen und abgeschlossen sind.

7. Oberhemd nach Anspruch 1, dadurch gekennzeichnet, daß die zwei Verstärkungsbereiche (44) im wesentlichen, vorzugsweise vollständig unter den beim normalen Tragen des Oberhemdes heruntergeklappten Kragenecken verdeckt sind.

8. Oberhemd nach Anspruch 1, dadurch gekennzeichnet, daß die dritte Kante (50) bogenförmig ist.

9. Oberhemd nach Anspruch 1, dadurch gekennzeichnet, daß die dritte Kante (50) die längste der drei Kanten ist.

10. Oberhemd nach Anspruch 1, dadurch gekennzeichnet, daß die zweite Kante (48) die kürzeste der drei Kanten ist.

11. Oberhemd nach Anspruch 1, dadurch gekennzeichnet, daß der Knopf und das Knopfloch (36), welche sich in gleicher Höhe wie die erste Kante (46) befinden, auf einer Höhe von 20 bis 40 % der Gesamtlänge dieser ersten Kante (46), gerechnet von oben ab, angeordnet sind.

12. Oberhemd nach Anspruch 1, dadurch gekennzeichnet, daß das oberste Knopfloch (36) quer zur Längsrichtung des Obertritts (24) verläuft.

13. Oberhemd nach Anspruch 1, dadurch gekennzeichnet, daß es zwei gleichartige, symmetrisch angeordnete Verstärkungsbereiche (44) aufweist.

## Claims

1. A shirt, preferably a men's shirt, with an attached collar (40), with a left as well as a right chest cutting (18), which finish in the chest area with a godet, which comprises several buttons or an upper treadle motion (24), which comprises several button holes (36, 38), whereas one button hole of the upper treadle motion constitutes the top button hole and with a reinforcing area, which is essentially embodied in the shape of a triangle and which is limited by three edges, namely a first edge (46), which is in connection with the godet or the upper treadle motion (24), a second edge (48), which is connected with the collar, and a third edge (50) characterized by the fact that the top button or the top button hole (36) is positioned below the collar (40) and at the same height as the first edge (46), that the reinforcing area is connected with the chest cutting (18) at the third edge and that the reinforcing area (44) is connected in one-piece with the godet or the upper treadle motion (24).

2. The shirt according to claim 1 characterized by the fact that an interlining (28) is positioned in the reinforcing area (44).

3. The shirt according to claim 2 characterized by the fact that an interlining (28) is positioned respectively in the godet and in the upper treadle motion (24) as well and that the same is in one-piece with the interlining (28) of the reinforcing area (44).

4. The shirt according to claim 1 characterized by the fact that the second edge (48) is connected with the collar (40) via a seam and the third edge (50) is connected with the chest cutting to match via a seam.

5. The shirt according to claim 1 characterized by the fact that the collar (40) has a collar part (42) and that there is no button or button hole in the collar part (42) and that the button or the button hole (36) at the height of the first edge (46) are the top button hole (36) or the top button of the button panel, which is constituted of the godet and the upper treadle motion (24).

6. The shirt according to claim 1 characterized by the fact that the upper treadle motion (24) and the godet respectively are encompassed and closed at the top by a collar part (42).

7. The shirt according to claim 1 characterized by the fact that the two reinforcing areas (44) essentially, are preferably completely covered under the wings of the collar, which arc folded down, when the shirt is worn under normal circumstances.

8. The shirt according to claim 1 characterized by the fact that the third edge (50) is bow-shaped.

9. The shirt according to claim 1 characterized by the fact that the third edge (50) is the longest of the three edges.

10. The shirt according to claim 1 characterized by the fact that the second edge (48) is the shortest of the three edges.

11. The shirt according to claim 1 characterized by the fact that the button and the button hole (36), which are at the same height as the first edge (46), are arranged at a height of 20 to 40 % of the total length of this first edge (46), calculated from the top downwards.

12. The shirt according to claim 1 characterized by the fact that the top button hole (36) extends crosswise to the longitudinal direction of the upper treadle motion (24).

13. The shirt according to claim 1 characterized by the fact that it comprises two identical, symmetrically arranged reinforcing areas (44).

## Revendications

1. Chemise de jour, de préférence chemise de jour pour hommes, avec un col (40) ajouté, avec une coupe gauche de poitrine ainsi qu'une coupe droite de poitrine (18) qui, dans la zone de poitrine, se terminent avec une patte inférieure présentant plusieurs boutons ou avec une patte supérieure (24) qui présente plusieurs boutonnières (36, 38), une boutonnière de la patte supérieure constituant la boutonnière la plus haute, et avec une zone de renforcement qui, pour l'essentiel, est formée de façon triangulaire et est limitée par trois arêtes, à savoir une première arête (46) qui est en communication avec la patte inférieure ou la patte supérieure (24), une deuxième arête (48) qui est reliée au col et une troisième arête (50), caractérisée par le fait que le bouton le plus haut ou bien la boutonnière la plus haute (36) se trouve au-dessous du col (40) et à la même hauteur que la première arête (46), que la zone de renforcement est reliée sur la troisième arête avec la coupe de poitrine (18) et que la zone de renforcement (44) est reliée en une seule pièce avec la patte inférieure ou la patte supérieure (24).

2. Chemise de jour selon la revendication 1, caractérisée par le fait qu'une insertion (28) se trouve dans la zone de renforcement (44).

3. Chemise de jour selon la revendication 2, caractérisée par le fait qu'une insertion (28) se trouve aussi respectivement dans la patte inférieure et dans la patte supérieure (24) et que cette insertion est réalisée en une seule pièce avec l'insertion (28) de la zone de renforcement (44).

4. Chemise de jour selon la revendication 1, caractérisée par le fait que la deuxième arête (48) est reliée par une couture avec le col (40) et que la troisième arête (50) est reliée par une couture avec la coupe associée de poitrine.

5. Chemise de jour selon la revendication 1, caractérisée par le fait que le col (40) présente une partie inférieure de col (42) et que ladite partie inférieure de col (42) ne présente pas de bouton ou bien de boutonnière et que le bouton ou bien la boutonnière (36) à la hauteur de la première arête (46) sont la boutonnière (36) la plus haute ou bien le bouton le plus haut de la bande à boutons formée de la patte inférieure et de la patte supérieure (24).

6. Chemise de jour selon la revendication 1, caractérisée par le fait que la patte supérieure (24) et la patte inférieure sont recouvertes et terminées respectivement en haut par une partie inférieure de col (42).

7. Chemise de jour selon la revendication 1, caractérisée par le fait que les deux zones de renforcement (44) sont cachées pour l'essentiel, de préférence complètement sous les pointes de col rabattues lorsque la chemise de jour est portée normalement.

8. Chemise de jour selon la revendication 1, caractérisée par le fait que la troisième arête (50) est arquée.

9. Chemise de jour selon la revendication 1, caractérisée par le fait que la troisième arête (50) est l'arête la plus longue des trois arêtes.

10. Chemise de jour selon la revendication 1, caractérisée par le fait que la deuxième arête (48) est l'arête la plus courte des trois arêtes.

11. Chemise de jour selon la revendication 1, caractérisée par le fait que le bouton et la boutonnière (36) qui se trouvent à la même hauteur que la première arête (46), sont disposés à une hauteur de 20 à 40 % de la longueur totale de cette première arête (46), calculée d'en haut.

12. Chemise de jour selon la revendication 1, caractérisée par le fait que la boutonnière (36) la plus haute s'étend de façon transversale à la direction longitudinale de la patte supérieure (24).

13. Chemise de jour selon la revendication 1, caractérisée par le fait qu'elle présente deux zones de renforcement (44) similaires, disposées de manière symétrique.
